# EUROPÄISCHE PATENTSCHRIFT

(11) **EP 3 244 776 B1**
(45) Veröffentlichungstag und Bekanntmachung des Hinweises auf die Patenterteilung: **05.12.2018**
(21) Anmeldenummer: 16700248.4
(22) Anmeldetag: 07.01.2016
(51) Int. Cl.: A47C 1/027, E05D 11/08

(54) **SCHWENKBESCHLAG, MÖBEL UND KRAFTFAHRZEUGSITZ**
PIVOTING FITTING, PIECE OF FURNITURE, AND MOTOR VEHICLE SEAT
FERRURE PIVOTANTE, MEUBLE ET SIÈGE DE VÉHICULE AUTOMOBILE

(30) Priorität: 14.01.2015 DE 102015100527
(43) Veröffentlichungstag der Anmeldung: 22.11.2017
(73) Patentinhaber: Hettich Franke GmbH & Co. KG, 72336 Balingen-Weilstetten (DE)
(72) Erfinder: FECKER, Herbert, 72379 Hechingen (DE); WETTKI, Michael, 72336 Balingen (DE)
(74) Vertreter: Dantz, Jan Henning
(86) Internationale Anmeldenummer: PCT/EP2016/050190
(87) Internationale Veröffentlichungsnummer: WO 2016/113173

(56) Entgegenhaltungen:
- EP-A1- 2 526 828
- EP-A1- 2 845 515
- WO-A1-2013/164921
- JP-A- 2014 104 027

## Beschreibung

Die vorliegende Erfindung betrifft einen Schwenkbeschlag, insbesondere für Möbel, mit einem ersten Schwenkhebel, der relativ zu einem zweiten Schwenkhebel um eine Drehachse bewegbar ist, wobei eine Blockiereinrichtung vorgesehen ist, um in einer Blockierposition eine Drehbewegung des ersten Schwenkhebels relativ zu dem zweiten Schwenkhebel in eine erste Drehrichtung zu sperren und in eine gegenüberliegende zweite Drehrichtung zu ermöglichen und ein Möbel und ein Kraftfahrzeug mit mindestens einem entsprechenden Schwenkbeschlag.

Die WO 2007/088128 offenbart einen Schwenkbeschlag, bei dem eine erste Lasche schwenkbar zu einer zweiten Lasche angeordnet ist. Über einen Klinkenmechanismus können die beiden Laschen in unterschiedlichen Winkelpositionen verrastet werden, wobei ein Verrasten in gegenläufige Richtungen möglich ist. Bei dem Verrasten der Laschen relativ zueinander besteht der Nachteil, dass eine Fixierung der Laschen relativ zueinander nur in vorbestimmten Winkelpositionen möglich ist. Gerade bei einer Feineinstellung von Kopfstützen oder Armlehnen ist es manchmal wünschenswert, eine feinere Einstellmöglichkeit als über den Klinkenmechanismus zu erhalten. Zudem besteht bei solchen Schwenkbeschlägen häufig das Problem, dass eine Drehbewegung der Laschen nur in einem vorbestimmten Winkelbereich möglich ist, entsprechend der Konstruktion des Möbels, was die Verstellmöglichkeit beschränkt, und daher die Anzahl der verschiedenen Ausführungsformen für verschiedene Winkelbereiche erhöht.

Kraftfahrzeugsitze mit entsprechenden Schwenkbeschlägen sind allgemein bekannt.

Die WO 2013/164921A1 offenbart einen Schwenkbeschlag nach dem Oberbegriff des Anspruches 1.

Es ist daher Aufgabe der vorliegenden Erfindung, einen Schwenkbeschlag zu schaffen, bei dem ein erster Schwenkhebel und ein zweiter Schwenkhebel eine flexiblere Verstellmöglichkeit besitzen.

Diese Aufgabe wird mit einem Schwenkbeschlag mit den Merkmalen des Anspruches 1 gelöst.

Erfindungsgemäß ist eine Blockiereinrichtung vorgesehen, um in einer Blockierposition eine Drehbewegung des ersten Schwenkhebels relativ zu dem zweiten Schwenkhebel in eine erste Drehrichtung zu sperren, wobei eine stufenlose Verstellung der Blockierposition über ein Schaltelement möglich ist, das die Blockiereinrichtung für einen Verstellvorgang des ersten Schwenkhebels relativ zu dem zweiten Schwenkhebel in die erste Drehrichtung außer Kraft setzt. Dadurch kann der erste Schwenkhebel relativ zu dem zweiten Schwenkhebel stufenlos verstellt werden, so dass eine Einstellung in allen gewünschten Winkeln möglich ist. Zudem können der erste Schwenkhebel und der zweite Schwenkhebel umlaufend gedreht werden, also auch eine Verstellung von 360° und mehr vornehmen. Anschläge sind bei dem erfindungsgemäßen Beschlag nicht erforderlich, können dennoch bei bestimmten Anwendungsfällen vorteilhaft sein. Dadurch kann der Schwenkbeschlag für die Einstellung von Rückenlehnen, Kopfstützen, Armlehnen oder anderen Bauteilen eingesetzt werden, bei denen eine stufenlose Verstellung wünschenswert ist. Es wird nur ein Beschlag benötigt, um bei Kopfstützen, Armlehnen, Rückenlehnen oder dergleichen alle vorstellbaren Schwenkwinkel abzudecken. Der maximale Schwenkwinkel kann dabei durch die Anbauteile gebildet und nicht durch den Beschlag vorgegeben werden.

Gemäß einer bevorzugten Ausgestaltung der Erfindung weist die Blockiereinrichtung eine Klemmachse auf, die von einer Schlinge umgeben ist, die klemmend um die Klemmachse anlegbar ist. Dadurch kann eine stabile Fixierung durch die Blockiereinrichtung bewirkt werden, die nach dem Prinzip der Schlingfeder mit der Schlinge die Klemmachse umgreift. Der Umschlingungswinkel der Schlinge kann dabei mehr als 180° betragen, insbesondere mehr als 270°, wobei auch mehrere Umdrehungen der Schlinge um die Klemmachse möglich sind.

Vorzugsweise ist das Schaltelement an der Schlinge angeordnet, und in einer ersten Position wird eine klemmende Fixierung der Schlinge an der Klemmachse ermöglicht und in einer zweiten Position wird ein Zuziehen der Schlinge blockiert, um eine klemmende Fixierung der Schlinge an der Klemmachse zu verhindern. Durch das Schaltelement wird somit vorgegeben, ob die Schlinge eine Drehbewegung der Schwenkhebel blockiert oder ein Verstellvorgang eingeleitet werden kann, wenn die Schlinge in der zweiten Position angeordnet ist. Ein Schwenkhebel kann dabei an einem ersten Arm der Schlinge drehbar gelagert sein und mit einem zweiten Arm der Schlinge in Eingriff stehen, um die Schlinge in die erste Drehrichtung an der Klemmachse zu fixieren und in die zweite Richtung zu lösen. Je nach Kraftrichtung auf den Schwenkhebel kann die Schlinge klemmend fixiert oder entriegelt werden, um in eine Drehrichtung eine Drehbewegung relativ zu der Klemmachse zu ermöglichen und in die entgegengesetzte Drehrichtung eine Drehbewegung relativ zu der Klemmachse zu verhindern.

Nach einem Verstellvorgang aktiviert das Schaltelement die Blockiereinrichtung, um eine Drehbewegung des ersten Schwenkhebels relativ zu dem zweiten Schwenkhebel zu blockieren. Eine solche Aktivierung kann beispielsweise durch eine Bewegung des ersten Schwenkhebels relativ zu einem zweiten Schwenkhebel in die zweite Drehrichtung bewirkt werden, beispielsweise nur um wenige Grad, damit das Schaltelement den Verstellvorgang wieder beendet. Dabei kann ein Steuerelement vorgesehen sein, um das Schaltelement zu betätigen. Das Steuerelement kann zumindest abschnittsweise mit einem der beiden Schwenkhebel zusammen drehbar sein. Hierfür kann das Steuerelement über eine Kupplung mit einem der Schwenkhebel gekoppelt sein, so dass keine weiteren Bauteile für eine Betätigung der Blockiereinrichtung notwendig sind.

Für einen kompakten Aufbau kann das Steuerelement mit dem ersten Schwenkhebel über die Kupplung gekoppelt sein, während der zweite Schwenkhebel drehbar an der Schlinge gelagert ist. Das Steuerelement folgt somit der Bewegung des ersten Schwenkhebels, während eine Drehbewegung des zweiten Schwenkhebels davon abhängt, ob die Blockiereinrichtung aktiviert ist oder nicht.

Gemäß einer weiteren Ausgestaltung ist das Schaltelement in der Position zum Außerkraftsetzen der Blockiereinrichtung klemmend festlegbar. Das Schaltelement ist erfindungsgemäß als Stift ausgebildet, der durch eine Feder in die Position vorgespannt ist, in der die Blockiereinrichtung wirksam ist. Durch das klemmende Fixieren des Stiftes kann dieser zumindest für einen Verstellvorgang mit vorgespannter Feder fixiert sein, wobei nach Beendigung des Verstellvorgangs die Feder dafür sorgt, dass der Stift unmittelbar in die Blockierposition gedrückt wird, wenn der erste Schwenkhebel relativ zu dem zweiten Schwenkhebel in die zweite Drehrichtung geringfügig bewegt wird.

Für eine zuverlässige Schaltung kann das Steuerelement eine Anlaufschräge besitzen, um bei einer Drehbewegung das Schaltelement zu betätigen. Das Steuerelement kann dabei über die Kupplung, insbesondere eine Reibkupplung mit einer Feder, durch einen Schwenkhebel gedreht werden.

An dem zweiten Schwenkhebel ist vorzugsweise ein Vorsprung ausgebildet, der in eine Aufnahme an dem zweiten Arm der Schlinge eingreift und bei einer Drehbewegung des ersten Schwenkhebels relativ zu dem zweiten Schwenkhebel in die erste Drehrichtung den zweiten Arm der Schlinge relativ zu dem ersten Arm bewegt, um die Schlinge klemmend um die Klemmachse zu fixieren. Dabei kann der Vorsprung benachbart zu der Klemmachse angeordnet sein, so dass sich günstige Hebelverhältnisse und ein kompakter Aufbau ergeben.

Das Steuerelement ist vorzugsweise in einem Schwenkbereich drehbar, der durch zwei Anschläge begrenzt ist. Durch die Anschläge wird der maximale Verstellbereich der Schwenkhebel vorgegeben, wobei durch Auswechseln des Steuerelementes unterschiedliche Schwenkbereiche realisiert werden können. Durch die Vorsehung eines Anschlages ist die Handhabung einfacher, da der Benutzer bei einer Rückstellung durch ein oder zwei Anschläge eine definierte Anfangs- und Endposition spürt.

Für eine stabile Festlegung des Schwenkhebels an der Schlinge kann dieser in einer schlitzförmigen Aufnahme der Schlinge drehbar gelagert sein. Dadurch können von dem Schwenkhebel auch Querkräfte auf die Schlinge übertragen werden.

Ein wesentlicher Vorteil des erfindungsgemäßen Beschlages ist es, dass in einem Möbel oder in einem Fahrzeugsitz zwei im Wesentlichen baugleiche Beschläge eingesetzt werden können. Dadurch reduzieren sich wesentlich der Herstellungsaufwand und die Herstellungskosten für den Beschlag. Zusätzlich hat der Möbel- oder Kraftfahrzeugsitzhersteller den Vorteil, dass er nur einen universell einsetzbaren Beschlag bevorraten muss.

Die Erfindung wird nachfolgend anhand eines Ausführungsbeispiels mit Bezug auf die beigefügten Zeichnungen näher erläutert. Es zeigen:
- Figur 1: eine Draufsicht auf einen erfindungsgemäßen Schwenkbeschlag;
- Figur 2: eine perspektivische Explosionsdarstellung des Schwenkbeschlages der Figur 1;
- Figur 3: eine Draufsicht auf die Schlinge des Schwenkbeschlages der Figur 2;
- Figur 4: eine Detailansicht des Schwenkbeschlages der Figur 1 bei einer Belastung in die erste Drehrichtung;
- Figur 5: eine Detailansicht des Schwenkbeschlages der Figur 1 bei einer Belastung in die zweite Drehrichtung;
- Figuren 6A und 6B: zwei Ansichten des Schaltelementes in der Blockierposition;
- Figuren 7A und 7B: zwei Ansichten des Schaltelementes in der Verstellposition;
- Figuren 8 bis 11: mehrere Ansichten eines zweiten Ausführungsbeispiels eines erfindungsgemäßen Schwenkbeschlages;
- Figur 12: eine perspektivische Explosionsdarstellung des Schwenkbeschlages der Figuren 8 bis 11;
- Figur 13: eine Schnittansicht des Schwenkbeschlages der Figur 12 in der Blockierposition;
- Figur 14: eine Schnittdarstellung des Schwenkbeschlages der Figur 12 in der Verstellposition, und
- Figur 15: ein Möbel mit mehreren erfindungsgemäßen Beschlägen.

Ein Schwenkbeschlag 1 umfasst einen ersten Schwenkhebel 2 und einen zweiten Schwenkhebel 3, die relativ zueinander um eine Drehachse verschwenkbar sind. Ein solcher Schwenkbeschlag 1 kann beispielsweise für Möbel, zur verstellbaren Fixierung von Armlehnen, Kopfstützen oder anderen Bauteilen, eingesetzt werden.

Der zweite Schwenkhebel 3 ist an einer Schlinge 4 fixiert, die eine Klemmachse 5 umgibt. An der Klemmachse 5 ist der erste Schwenkhebel 2 fixiert. Der zweite Schwenkhebel 3 ist dabei um eine Achse 6 drehbar an der Schlinge 4 gelagert. Der Schwenkbereich des zweiten Schwenkhebels 3 kann relativ zu der Schlinge 4 durch einen Stift 8 in Form eines Zapfens begrenzt sein. Der Schwenkbereich des zweiten Schwenkhebels 3 relativ zu der Schlinge 4 kann wenige Grad betragen, beispielsweise 1° bis 8°, insbesondere 2° bis 5°. An einem inneren Ende des zweiten Schwenkhebels 3 ist ein Vorsprung 7 angeformt, der benachbart zu der Drehachse 6 angeordnet ist.

In Figur 2 ist der Schwenkbeschlag 1 in einer Explosionsdarstellung gezeigt. Der erste Schwenkhebel 2 umfasst eine zackenförmige Aufnahme 20, die auf einen ebenfalls zackenförmigen Stift 52 der Klemmachse 5 aufgesteckt ist, so dass der erste Schwenkhebel 2 und die Klemmachse 5 drehfest miteinander verbunden sind. An dem ersten Schwenkhebel 2 sind ferner mehrere Öffnungen 21 zur Montage weiterer Bauteile vorgesehen. In der Figur 2 ist weiterhin eine Unterlegscheibe 9 dargestellt, die an der Schlinge 4 anliegt.

Die Klemmachse 5 umfasst einen zylindrischen Abschnitt 50, der von einer kreisförmigen Aufnahme 40 an der Schlinge 4 umgeben ist. Zwischen dem zylindrischen Abschnitt 50 und dem zackenförmigen Stift 52 ist ferner ein Halteabschnitt 51 für eine Schaltmechanik ausgebildet.

Der zweite Schwenkhebel 3 umfasst eine Lageröffnung 30, die auf die Achse 6 an der Schlinge 4 aufgesteckt ist. An der Schlinge 4 ist ferner ein nach oben hervorstehender Stift 8 angeordnet, der in eine Öffnung 31 in Form eines Langloches oder einer mit Spiel gegenüber dem Stift 8 ausgebildeten Öffnung eingefügt ist. Dadurch kann der zweite Schwenkhebel 3 relativ zu der Schlinge 4 in einem vorbestimmten Winkelbereich verschwenkt werden. Der zweite Schwenkhebel 3 umfasst ferner Öffnungen 32 zur Montage weiterer Bauteile.

Die Schlinge 4 und die Klemmachse 5 bilden eine Blockiereinrichtung aus, mittels der eine Drehbewegung des ersten Schwenkhebels 2 relativ zu dem zweiten Schwenkhebel 3 in eine erste Drehrichtung blockiert und in eine zweite Drehrichtung ermöglicht wird. Die Blockiereinrichtung kann über ein Schaltelement 10 für einen Verstellvorgang außer Kraft gesetzt werden. Das Schaltelement 10 ist benachbart zu einem Steuerelement 14 angeordnet, das über eine Kupplung in Form einer Wellfeder 15 mit dem ersten Schwenkhebel 2 verbunden ist. Die Kupplung kann auch auf andere Art, z.B. als Reibkupplung realisiert werden. Die Wellfeder 15 ist zwischen einem an der Klemmachse 5 festgelegten Sicherungsring 16 und dem Steuerelement 14 klemmend eingefügt, so dass bei einer Drehbewegung der Klemmachse 5 das Steuerelement 14 durch Reibungskräfte mit der Klemmachse 5 und dem ersten Schwenkhebel 2 bewegt wird, bis eine weitere Drehbewegung, beispielsweise durch einen Anschlag verhindert wird. Zusätzlich ist eine Abdeckung 17 vorhanden, damit die Schwenkmechanik nicht mit anderen Bestandteilen, wie z. B. Füllungen von Polstermöbeln in Berührung kommt.

In Figur 3 ist die Schlinge 4 im Detail gezeigt. Die Schlinge 4 umfasst einen ersten Arm 41, der L-förmig ausgebildet ist und an dessen äußerem Schenkel die Achse 6 und der Stift 8 angeordnet sind. Der erste Arm 41 umgibt ferner einen ersten Teil der Klemmachse 5, wobei ein zweiter Arm 42 mit dem ersten Arm 41 verbunden ist. An dem zweiten Arm 42 ist eine Aufnahme 46 vorgesehen, in die der Vorsprung 7 des zweiten Schwenkhebels 3 eingefügt ist. Der erste Arm 41 und der zweite Arm 42 der Schlinge 4 sind relativ zueinander beweglich, wobei ein radialer Spalt 44 benachbart zu der Aufnahme 40 zwischen den Armen 41 und 42 ausgebildet ist. Ferner ist ein winklig, vorzugsweise rechtwinklig, ausgebildeter Spalt 43 zwischen den Armen 41 und 42 vorgesehen, so dass eine Bewegung der Arme 41 und 42 in einem gewissen Winkelbereich, beispielsweise zwischen 0,5° und 5°, möglich ist.

In Figur 4 ist eine Belastung des zweiten Schwenkhebels 3 relativ zu dem ersten Schwenkhebel 3 in Klemmrichtung dargestellt. Beim Aufbringen der Kraft F₁ nach links in Figur 4 wird der zweite Schwenkhebel 3 um die Achse 6 geringfügig gedreht, so dass der Vorsprung 7 in der Aufnahme 46 an der Schlinge 4 auf den zweiten Arm 42 der Schlinge 4 mit der Kraft F₂ wirkt. Dadurch wird der zweite Arm 42 zu dem ersten Arm 41 der Schlinge gedrückt, und der radiale Spalt 44 zwischen den Armen 41 und 42 wird verringert auf die Breite b. Durch das Zusammendrücken der Arme 41 und 42 umgreift die Schlinge 4 den zylindrischen Abschnitt 50 der Klemmachse 5 klemmend, so dass eine Relativbewegung zwischen Schlinge 4 und Klemmachse 5 verhindert wird. Durch die Belastung mit der Kraft F₁ kann somit keine Drehbewegung des zweiten Schwenkhebels 3 relativ zu dem ersten Schwenkhebel 2 erfolgen.

In Figur 5 wird eine Belastung des zweiten Schwenkhebels 3 gegen die erste Drehrichtung, also in die zweite Drehrichtung, gezeigt. Die Kraft F₁* drückt in Figur 5 nach rechts, so dass der zweite Schwenkhebel 3 um die Achse 6 geringfügig gedreht wird und der Vorsprung 7 mit einer Kraft F₂* auf den zweiten Arm 42 der Schlinge 4 wirkt. Durch die Kraft F₂* wird der zweite Arm 42 geringfügig von dem ersten Arm 41 weggedrückt, so dass der Spalt 44 sich verbreitert auf die Breite B. Durch das Aufspreizen des ersten Arms 41 zu dem zweiten Arm 42 wird eine Drehbewegung zwischen der Schlinge 4 und der Klemmachse 5 ermöglicht. Die Drehbewegung kann in jedem beliebigen Winkel erfolgen, beispielsweise auch um mehr als 360°.

Die Funktion des Schaltelementes 10 wird mit Bezug auf die Figuren 6 und 7 näher erläutert. In den Figuren 6A und 6B ist das Schaltelement 10 in einer inaktiven Position gezeigt, in der ein Blockieren der Drehbewegung des ersten Schwenkhebels 2 zu dem zweiten Schwenkhebel 3 in die erste Drehrichtung ermöglicht wird und in die zweite Drehrichtung kein Blockieren stattfindet, wie dies in den Figuren 4 und 5 erläutert wurde. Das Schaltelement 10 wird durch eine Feder 13 in diese inaktive Position vorgespannt, wobei die Feder 13 an einem Boden 47 des Armes 41 der Schlinge 4 abgestützt ist. Das Schaltelement 10 befindet sich benachbart zu dem radialen Spalt 44 zwischen dem ersten Arm 41 und dem zweiten Arm 42. Ferner weist das Schaltelement eine rohrförmige Aufnahme 12 für die Feder 13 auf und einen mittleren Abschnitt, der in den Spalt 44 hineinragt. Ein oberer Stift 11 des Schaltelementes 10 steht über die Schlinge 4 nach oben hervor und liegt an einem Steg 18 des Steuerelementes 14 an. An dem Steg 18 ist ein Anschlag 19 angeformt, der eine Drehbewegung des Steuerelementes 14 relativ zu dem Schaltelement 10 begrenzt.

In der inaktiven Position befindet sich der mittlere Abschnitt des Schaltelementes 10 mit einer Wand 60 benachbart zu einer Wand 48 an dem zweiten Arm 42. Die Wand 48 ist zurückgesetzt ausgebildet, so dass der Spalt 44 im Bereich der Wand 48 größer ist als in einem übrigen Bereich. Die Wand 48 ist über eine Stufe 49 mit einer Wand 55 des Armes 42 verbunden. Liegen die Wand 48 und die Wand 60 wie in Figur 6B gezeigt einander gegenüber, kann der erste Arm 41 und der zweite Arm 42 der Schlinge 4 bewegt werden, wie dies in den Figuren 4 und 5 dargestellt ist, insbesondere kann die Schlinge 4 die Klemmachse 5 festklemmen, wenn die Arme 41 und 42 aufeinander zu bewegt werden.

In den Figuren 7A und 7B wurde der erste Schwenkhebel 2 in die zweite Drehrichtung gedreht, wodurch das Steuerelement 14 mit dem ringförmigen Abschnitt mitgedreht wurde aufgrund der Kopplung durch die Wellfeder 15. Durch Drehen des Steuerelementes 14 wird das Schaltelement 10 entlang des Steges 18 bewegt und durch eine Anlaufschräge 25 an dem Steg 18 in eine Aufnahme 45 des ersten Armes 41 gegen die Kraft der Feder 13 hineingedrückt. Die Drehbewegung des Steuerelementes 14 wird beendet, wenn ein Anschlag 26 benachbart zu der Anlaufschräge 25 den Stift 11 des Schaltelementes 10 erreicht. Dann kann der erste Schwenkhebel 2 relativ zu dem zweiten Schwenkhebel 3 weiter in die zweite Drehrichtung bewegt werden, wobei die Kupplung mit dem Steuerelement 14 dafür sorgt, dass das Steuerelement 14 in der fixierten Position verbleiben kann.

In Figur 7B ist gezeigt, dass durch das Herunterdrücken des Schaltstiftes die Wand 60 nicht mehr an der verbreiterten Wand 48 des Armes 42 anliegt, sondern zumindest teilweise über die Stufe 49 nach unten bewegt wurde, so dass nun die Wand 60 an der Wand 55 anliegt. Das Schaltelement 10 ist nun klemmend zwischen dem ersten Arm 41 und dem zweiten Arm 42 fixiert und verhindert, dass der erste Arm 41 und der zweite Arm 42 aufeinander zu bewegt werden, um eine klemmende Verbindung zwischen der Schlinge 4 und der Klemmachse 5 herzustellen. Wird nun der erste Schwenkhebel 2 relativ zu dem zweiten Schwenkhebel 3 in die erste Drehrichtung bewegt, erfolgt kein Festklemmen der Schlinge 4 relativ zu der Klemmachse, obwohl entsprechend Figur 4 eine Kraft des zweiten Schwenkhebels 3 über den Vorsprung 7 auf den zweiten Arm 42 aufgebracht wird, denn der zweite Arm 42 ist durch das Schaltelement 10 blockiert. Durch die Anordnung des Schaltelementes 10 in der Klemmposition kann somit auch eine Bewegung in die erste Drehrichtung erfolgen, da die Blockiereinrichtung außer Kraft gesetzt ist.

Wird nun der erste Schwenkhebel 2 relativ zu dem zweiten Schwenkhebel 3 in die erste Drehrichtung bewegt, bleibt das Schaltelement 10 klemmend zwischen dem ersten Arm 41 und dem zweiten Arm 42 fixiert, bis der Benutzer den ersten Schwenkhebel 2 relativ zu dem zweiten Schwenkhebel 3 geringfügig in die zweite Drehrichtung bewegt. Dann wird durch die Erweiterung des Klemmspaltes 44 durch Wirkung der Kraft F1 auf den Vorsprung 7 die Klemmung des Schaltelementes 10 im Klemmspalt 44 gelöst und die Arme 41 und 42 können geringfügig aufspreizen, was die Wand 60 aus der klemmenden Fixierung mit der Wand 55 löst, und aufgrund der Kraft der Feder 13 kann das Schaltelement 10 nun nach oben aus der Aufnahme 45 herausgedrückt werden. Dadurch kann bei einer Belastung in die erste Drehrichtung nun der erste Arm 41 relativ zu dem zweiten Arm 42 wieder zusammengedrückt werden und die Schlinge 4 an der Klemmachse 5 blockieren.

In dem dargestellten Ausführungsbeispiel wird zur Kupplung des Steuerelementes 14 mit dem ersten Schwenkhebel 2 und der Klemmachse 5 eine Wellfeder 15 eingesetzt. Natürlich können auch andere Kupplungselemente vorgesehen werden.

Zudem kann statt dem gezeigten Schaltelement eine andere Schaltmechanik eingesetzt werden, um eine Klemmwirkung der Schlinge 4 für einen Verstellvorgang zu blockieren bzw. außer Kraft zu setzen.

In den Figuren 8 bis 14 ist eine zweite Ausführungsform eines erfindungsgemäßen Schwenkbeschlages 1' dargestellt. Der Schwenkbeschlag 1' umfasst einen ersten Schwenkhebel 2 und einen zweiten Schwenkhebel 3, die in unterschiedlichen Winkelpositionen relativ zueinander angeordnet werden können, wie dies in den Figuren 8 bis 11 gezeigt ist. Anders als bei dem ersten Ausführungsbeispiel ist bei diesem Schwenkbeschlag 1' der Verstellweg der Schwenkhebel 2 und 3 relativ zueinander durch Anschläge vorgegeben.

Die mechanischen Details des Schwenkbeschlages 1' sind in Figur 12 zu erkennen.

Der erste Schwenkhebel 2 umfasst eine Sechskantaufnahme 20', die auf einen sechskantförmigen Stift 52' der Klemmachse 5' aufgesteckt werden kann, so dass der erste Schwenkhebel 2 und die Klemmachse 5' drehfest miteinander verbunden sind. Weiterhin ist am unteren Ende der Klemmachse 5' ein ebenfalls sechskantförmiger Halteabschnitt 51' vorhanden.

Der zweite Schwenkhebel 3 ist an einer Schlinge 4' fixiert, die mit einer zylindrischen Aufnahme 40 einen ebenfalls zylindrischen Abschnitt 50' einer Klemmachse 5' umschließt. Der zweite Schwenkhebel 3 ist dabei in eine schlitzförmige Aufnahme 62 an der Schlinge 4' eingesteckt und dort drehbar gelagert. Hierfür ist eine Lageröffnung 30 an dem zweiten Schwenkhebel 3 ausgebildet, die von einer Achse 6 durchgriffen ist, die in eine Öffnung 61 an der Schlinge 4' eingesteckt ist und den zweiten Schwenkhebel 3 drehbar lagert. Die Achse 6 kann dabei durch eine Mutter 64 mit Unterlegscheibe 63 gegen axiale Verschiebung gesichert sein. An dem zweiten Schwenkhebel 3 sind ferner Öffnungen 32 zur Montage weiterer Anbauteile und in dem Bereich, der in die Schlinge 4' ragt, ein Vorsprung 7 ausgebildet.

Die Schlinge 4' und die Klemmachse 5' bilden eine Blockiereinrichtung für die Schwenkhebel 2 und 3 aus, die in eine erste Drehrichtung blockiert und in eine zweite Drehrichtung eine Drehung ermöglicht, wobei die Blockiereinrichtung über ein Schaltelement 10' für einen Verstellvorgang außer Kraft gesetzt werden kann. Das Schaltelement 10' ist als Zapfen ausgebildet, der durch eine Feder 13 zu einem Steuerelement 14' hin vorgespannt ist. Das Schaltelement 10' ist dabei in einer Aufnahme 45 benachbart zu einem Spalt 44 zwischen zwei Armen 41 und 42 der Schlinge 4' angeordnet.

Das Steuerelement 14' ist drehbar an der Klemmachse 5' gelagert und weist hierfür eine Öffnung auf, die von einem Abschnitt 54 der Klemmachse 5' durchgriffen ist. Das Steuerelement 14' weist dabei an einem ringförmigen Abschnitt zwei Anschläge 56 und 57 auf, die an einem Vorsprung 53 an der Klemmachse 5' anliegen können, so dass der Drehbereich zwischen dem Steuerelement 14' und der Klemmachse 5' begrenzt wird. Wie bei dem vorangegangenen Ausführungsbeispiel weist das Steuerelement 14' einen senkrecht zur Drehachse der Klemmachse 5' verlaufenden Steg 18' auf, an dem eine Anlaufschräge 25' angeformt ist. Der Steg 18' und die Anlaufschräge 25' dienen zum Schalten des vorgespannten Schaltelementes 10' an der Schlinge 4'. Um eine axiale Verschiebung des Steuerelementes 14' zu vermeiden, ist benachbart zu dem Steuerelement 14' ein Sicherungsring 16 an dem Abschnitt 54 der Klemmachse 5' montiert. Ferner ist eine Feder 58 zwischen zwei Sicherungsringen 16 angeordnet, wobei die Feder 58 das Steuerelement 14' in eine Drehrichtung vorspannt. Hierfür ist ein abgewinkelter Endabschnitt 59 der aus Draht gebildeten Feder 58 in eine Öffnung an dem Steg 18' eingesteckt, und ein gegenüberliegendes Ende der Feder 58 ist an einer Aufnahme 46' der Schlinge 4 gehalten.

Um die Schlinge 4' zu dem ersten Schwenkhebel 2 hin vorzuspannen, ist an der Schlinge 4' auf der zu dem Schwenkhebel 2 abgewandten Seite eine Wellfeder 15 vorgesehen, die zwischen zwei Unterlegscheiben 9' angeordnet ist. Auf der axial äußeren Seite ist wiederum ein Sicherungsring 16 an einem Halteabschnitt 51' der Klemmachse 5' vorgesehen.

Die Betätigung des zweiten Schwenkhebels 3 bewirkt, dass der Vorsprung 7 wahlweise die Schlinge 4' zusammendrückt oder aufweitet, wobei durch das Zusammendrücken der Schlinge 4' die Schwenkhebel 2 und 3 relativ zueinander blockiert werden. Nur wenn der zweite Schwenkhebel 3 in die gegenüberliegende Richtung verschwenkt wird, drückt der Vorsprung 7 auf den Arm 42 der Schlinge 4', so dass sich diese geringfügig weitet und eine Schwenkbewegung zulässt. Wird der zweite Schwenkhebel 3 nun in die nicht blockierte Drehrichtung verschwenkt, kann dies so weit erfolgen, bis das Steuerelement 14' mit dem Anschlag 56 gegen den Vorsprung 53 gelangt. Dann wird bei einer weiteren Schwenkbewegung des zweiten Schwenkhebels 3 das Steuerelement 14' nicht mehr mitgedreht, sondern verbleibt starr an der Klemmachse 5' Dadurch gelangt die Anlaufschräge 25' in Eingriff mit dem Schaltelement 10', das heruntergedrückt wird, wie dies in den Figuren 13 und 14 gezeigt ist. Das Schaltelement 10' wird gegen die Kraft der Feder 13 in die Aufnahme 45 an der Schlinge 4' gedrückt. Durch das Herunterdrücken des Schaltelementes 10' werden die Arme 41 und 42 in der aufgeweiteten Position gehalten, wie dies für das erste Ausführungsbeispiel mit Bezug auf die Figuren 7A und 7B erläutert wurde. Dann kann ein Rückstellvorgang eingeleitet werden, bis das Steuerelement 14' mit dem zweiten Anschlag 57 gegen den Vorsprung 53 gelangt. Dann wird bei einer weiteren Rückstellbewegung des zweiten Schwenkhebels 3 das Schaltelement 10' entlang der Anlaufschräge 25' verfahren und kann aufgrund der Kraft der Feder 13 wieder in die hervorstehende Position gelangen, so dass die Blockierwirkung aufgehoben ist. Dann kann der zweite Schwenkhebel 3 wieder in die gegenüberliegende Drehrichtung gedreht werden, während er in die Drehrichtung für den Rückstellvorgang gesperrt ist. Durch den Einsatz unterschiedlicher Steuerelemente 14' kann der Verstellbereich durch die Anschläge 56 und 57 individuell eingestellt werden. Für den Benutzer ist das Verschwenken bis zu einem Anschlag einfacher in der Handhabung, als wenn kein Anschlag vorhanden ist.

In den Figuren 8, 9, 10, 11, 13 und 14 ist der erste Hebel 2 über den Halteabschnitt 51' mit der Klemmachse 5' verbunden. In Figur 12 ist die Aufnahme 20' des ersten Hebels 2 oberhalb des Stiftes 52' der Klemmachse 5' dargestellt und kann mit diesem drehfest verbunden werden. Dadurch kann der Schwenkbeschlag 1' in Figur 12 für die eine Seite des Möbels, beispielsweise bei einer Rückenlehne, oder des Kraftfahrzeugsitzes und der Schwenkbeschlag in den Figuren 8, 9, 10, 11, 13 und 14 für die andere Seite des Möbels oder des Kraftfahrzeugsitzes verwendet werden. Das gleiche gilt für den Schwenkbeschlag 1 aus dem ersten Ausführungsbeispiel. Wichtig ist dabei nur, dass jeweils die Aufnahme 20, 20' und der Stift 52, 52' bzw. der Halteabschnitt 51, 51' drehfest, insbesondere durch eine formschlüssige Verbindung, aneinander festgelegt sind.

In Figur 15 ist ein Möbel 100 mit mehreren im Wesentlichen baugleichen Schwenkbeschlägen 1 dargestellt. Zwei Schenkbeschläge 1 lagern eine Kopfstütze 101, zwei Schwenkbeschläge 1 eine Armlehne 102 und zwei Schwenkbeschläge 1 eine Beinauflage 103. Um den Einsatz von rechten und linken Schwenkbeschlägen zu vermeiden, kann bei einem ersten Schwenkbeschlag 1 der erste Hebel 2 drehfest an dem Stift 52 der Klemmachse 5 angeordnet sein und bei dem zweiten Schwenkbeschlag 1 kann der erste Hebel 2 drehfest an der gegenüberliegenden Seite der Klemmachse 5, nämlich an dem Halteabschnitt 51 der Klemmachse 5 angeordnet sein.

### Bezugszeichenliste

- 1, 1': Schwenkbeschlag
- 2: Schwenkhebel
- 3: Schwenkhebel
- 4, 4': Schlinge
- 5, 5': Klemmachse
- 6: Achse
- 7: Vorsprung
- 8: Stift
- 9: Unterlegscheibe
- 9': Unterlegscheibe
- 10, 10': Schaltelement
- 11: Stift
- 12: Aufnahme
- 13: Feder
- 14, 14': Steuerelement
- 15: Wellfeder
- 16: Sicherungsring
- 17: Abdeckung
- 18,: 18' Steg
- 19: Anschlag
- 20, 20': Aufnahme
- 21: Öffnung
- 25, 25': Anlaufschräge
- 26: Anschlag
- 30: Lageröffnung
- 31: Öffnung
- 32: Öffnung
- 40: Aufnahme
- 41: Arm
- 42: Arm
- 43: Spalt
- 44: Spalt
- 45: Aufnahme
- 46, 46': Aufnahme
- 47: Boden
- 48: Wand
- 49: Stufe
- 50, 50': Abschnitt
- 51, 51': Halteabschnitt
- 52, 52': Stift
- 53: Vorsprung
- 54: Abschnitt
- 55: Wand
- 56: Anschlag
- 57: Anschlag
- 58: Feder
- 59: Endabschnitt
- 60: Wand
- 61: Öffnung
- 62: Aufnahme
- 63: Unterlegscheibe
- 64: Mutter
- 100: Möbel
- 101: Kopfstütze
- 102: Armlehne
- 103: Beinauflage

- F₁: Kraft
- F₂: Kraft
- F₁*: Kraft
- F₂*: Kraft
- b: Breite
- B: Breite

## Patentansprüche

1. Schwenkbeschlag (1, 1') mit einem ersten Schwenkhebel (2), der relativ zu einem zweiten Schwenkhebel (3) um eine Drehachse bewegbar ist, wobei eine Blockiereinrichtung (4, 4', 5, 5') vorgesehen ist, um in einer Blockierposition eine Drehbewegung des ersten Schwenkhebels (2) relativ zu dem zweiten Schwenkhebel (3) in eine erste Drehrichtung zu sperren und in eine entgegengesetzte zweite Drehrichtung zu ermöglichen, wobei für eine stufenlose Verstellung der Blockierposition ein Schaltelement (10) vorgesehen ist, um die Blockiereinrichtung (4, 4', 5, 5') für einen Verstellvorgang des ersten Schwenkhebels (2) relativ zu dem zweiten Schwenkhebel (3) in die erste Drehrichtung außer Kraft zu setzen, **dadurch gekennzeichnet, dass** Schaltelement (10, 10') als Stift ausgebildet ist, der durch eine Feder (13) in die Position vorgespannt ist, in der die Blockiereinrichtung (4, 4', 5, 5') wirksam ist.

2. Schwenkbeschlag nach Anspruch 1, **dadurch gekennzeichnet, dass** die Blockiereinrichtung eine Klemmachse (5, 5') aufweist, die von einer Schlinge (4, 4') umgeben ist, die klemmend um die Klemmachse (5, 5') anlegbar ist.

3. Schwenkbeschlag nach Anspruch 1 oder 2, **dadurch gekennzeichnet, dass** das Schaltelement (10, 10') an der Schlinge (4, 4') angeordnet ist und in einer ersten Position eine klemmende Fixierung der Schlinge (4, 4') um die Klemmachse (5, 5') ermöglicht und in einer zweiten Position eine Verdrehung der Schlinge (4, 4') um die Klemmachse (5, 5') zulässt.

4. Schwenkbeschlag nach einem der vorhergehenden Ansprüche, **dadurch gekennzeichnet, dass** ein Schwenkhebel (3) an einem ersten Arm (41) der Schlinge (4, 4') drehbar gelagert ist und mit einem zweiten Arm (42) der Schlinge (4, 4') in Eingriff steht, um die Schlinge (4, 4') in die erste Drehrichtung an der Klemmachse (5, 5') zu fixieren und in die zweite Drehrichtung zu lösen.

5. Schwenkbeschlag nach einem der vorhergehenden Ansprüche, **dadurch gekennzeichnet, dass** nach einem Verstellvorgang das Schaltelement (10) die Blockiereinrichtung (4, 4', 5, 5') aktiviert, um eine Drehbewegung des ersten Schwenkhebels (2) relativ zu dem zweiten Schwenkhebel (3) zu blockieren.

6. Schwenkbeschlag nach einem der vorhergehenden Ansprüche, **dadurch gekennzeichnet, dass** ein Steuerelement (14, 14') vorgesehen ist, um das Schaltelement (10, 10') zu betätigen.

7. Schwenkbeschlag nach Anspruch 6, **dadurch gekennzeichnet, dass** das Steuerelement (14, 14') zumindest abschnittsweise mit dem ersten oder zweiten Schwenkhebel (2, 3) drehbar ist.

8. Schwenkbeschlag nach Anspruch 6 oder 7, **dadurch gekennzeichnet, dass** das Steuerelement (14, 14') über eine Kupplung mit einem der Schwenkhebel (2, 3) gekoppelt ist.

9. Schwenkbeschlag nach einem der Ansprüche 6 bis 8, **dadurch gekennzeichnet, dass** das Steuerelement (14, 14') mit dem ersten Schwenkhebel (2) über die Kupplung gekoppelt ist, während der zweite Schwenkhebel (3) drehbar an der Schlinge (4, 4') gelagert ist.

10. Schwenkbeschlag nach einem der vorhergehenden Ansprüche, **dadurch gekennzeichnet, dass** das Schaltelement (10, 10') in der Position zum Außerkraftsetzen der Blockiereinrichtung (4, 4', 5, 5') klemmend festlegbar ist.

11. Schwenkbeschlag nach einem der vorhergehenden Ansprüche 6 bis 9, **dadurch gekennzeichnet, dass** das Steuerelement (14, 14') eine Anlaufschräge (25, 25') besitzt, um bei einer Drehbewegung das Schaltelement (10, 10') zu betätigen.

12. Schwenkbeschlag nach einem der vorhergehenden Ansprüche, **dadurch gekennzeichnet, dass** an dem zweiten Schwenkhebel (3) ein Vorsprung (7) ausgebildet ist, der in einer Aufnahme (46) an dem zweiten Arm (42) der Schlinge (4, 4') eingreift und bei einer Drehbewegung des ersten Schwenkhebels (2) relativ zu dem zweiten Schwenkhebel (3) in die erste Drehrichtung der Vorsprung (7) den zweiten Arm (42) der Schlinge (4, 4') relativ zu dem ersten Arm (41) bewegt, um die Schlinge (4, 4') klemmend an der Klemmachse (5, 5') zu fixieren.

13. Schwenkbeschlag nach einem der vorhergehenden Ansprüche, **dadurch gekennzeichn t, dass** der Drehbereich des Steuerelementes (14') durch einen oder zwei Anschläge (56, 57) begrenzt ist.

14. Schwenkbeschlag nach einem der vorhergehenden Ansprüche, **dadurch g kennzeichn t, dass** der zweite Schwenkhebel (3) in einer schlitzförmigen Aufnahme (62) der Schlinge (4') drehbar gehalten ist.

15. Schwenkbeschlag nach Anspruch 13 , **dadurch gekennzeichnet, dass** das Steuerelement (14') durch eine Feder (58) in eine Drehrichtung vorgespannt ist.

16. Schwenkbeschlag nach einem der vorhergehenden Ansprüche, **dadurch gekennzeichnet, dass** der erste Hebel (2) entweder an einem Stift (52, 52') oder an einem Halteabschnitt (51, 51') an der Klemmachse (5, 5') drehfest angeordnet ist.

17. Möbel (100) oder Kraftfahrzeugsitz mit wenigstens einem Schwenkbeschlag (1, 1') nach einem der Ansprüche 1 bis 16.

18. Möbel (100) oder Kraftfahrzeugsitz mit wenigstens zwei Schwenkbeschlägen (1, 1') nach Anspruch 17, **dadurch gekennzeichnet, dass** bei dem ersten Schwenkbeschlag (1, 1') der erste Hebel (2) drehfest an dem Stift (52, 52') der Klemmachse (5, 5') angeordnet ist und bei dem zweiten Schwenkbeschlag (1, 1') der erste Hebel (2) drehfest an dem Halteabschnitt (51, 51') der Klemmachse (5, 5') angeordnet ist.

## Claims

1. A pivoting fitting (1, 1'), comprising a first pivoting lever (2) which can be moved about an axis of rotation in relation to a second pivoting lever (3), wherein a blocking device (4, 4', 5, 5') is provided in order to block a rotational motion of the first pivoting lever (2) in relation to the second pivoting lever (3) in a first direction of rotation and to enable said rotational motion in an opposite second direction of rotation in a blocking position, whereby a switching element (10) is provided for an infinitely variable adjustment of the blocking position in order to deactivate the blocking device (4, 4', 5, 5') for an adjusting process of the first pivoting lever (2) relative to the second pivoting lever (3) in the first direction of rotation, **characterized in that** the switching element (10, 10') is formed as a pin which is pretensioned by a spring (13) in the position in which the blocking device (4, 4', 5, 5') is effective.

2. A pivoting fitting according to claim 1, **characterized in that** the blocking device comprises a clamping axle (5, 5') which is surrounded by a loop (4, 4') which can be placed in a clamping manner about the clamping axle (5, 5').

3. A pivoting fitting according to claim 1 or 2, **characterized in that** the switching element (10, 10') is arranged on the loop (4, 4') and allows a clamping fixing of the loop (4, 4') about the clamping axle (5, 5') in a first position and permits a twisting of the loop (4, 4') around the clamping axle (5, 5') in a second position.

4. A pivoting fitting according to one of the preceding claims, **characterized in that** a pivoting lever (3) is rotatably mounted on a first arm (41) of the loop (4, 4') and is in engagement with a second arm (42) of the loop (4, 4'), in order to fix the loop (4, 4') in the first direction of rotation on the clamping axle (5, 5') and to release it in the second direction of rotation.

5. A pivoting fitting according to one of the preceding claims, **characterized in that** after an adjusting process the switching element (10) activates the blocking device (4, 4', 5, 5') in order to block a rotational motion of the first pivoting lever (2) relative to the second pivoting lever (3).

6. A pivoting fitting according to one of the preceding claims, **characterized in that** a control element (14, 14') is provided in order to actuate the switching element (10, 10').

7. A pivoting fitting according to claim 6, **characterized in that** the control element (14, 14') is rotatable at least in sections with the first or second pivoting lever (2, 3).

8. A pivoting fitting according to claim 6 or 7, **characterized in that** the control element (14, 14') is coupled via a coupling to one of the pivoting levers (2, 3).

9. A pivoting fitting according to one of the claims 6 to 8, **characterized in that** the control element (14, 14') is coupled to the first pivoting lever (2) via the coupling, while the second pivoting lever (3) is rotatably mounted on the loop (4, 4').

10. A pivoting fitting according to one of the preceding claims, **characterized in that** the switching element (10, 10') can be fixed in a clamping manner in the position for deactivating the blocking device (4, 4', 5, 5').

11. A pivoting fitting according to one of the preceding claims 6 to 9, **characterized in that** the control element (14, 14') comprises a guide bevel (25, 25') in order to actuate the switching element (10, 10') during a rotational motion.

12. A pivoting fitting according to one of the preceding claims, **characterized in that** a projection (7) is formed on the second pivoting lever (3), which projection engages in a receptacle (46) on the second arm (42) of the loop (4, 4'), and during a rotational movement of the first pivoting lever (2) in relation to the second pivoting lever (3) in the first direction of rotation the projection (7) moves the second arm (42) of the loop (4, 4') in relation to the first arm (41) in order to fix the loop (4, 4') in a clamping manner on the clamping axle (5, 5').

13. A pivoting fitting according to one of the preceding claims, **characterized in that** the rotational range of the control element (14') is limited by one or two stops (56, 57).

14. A pivoting fitting according to one of the preceding claims, **characterized in that** the second pivoting lever (3) is rotatably held in a slotted receptacle (62) of the loop (4').

15. A pivoting fitting according to claim 13, **characterized in that** the control element (14') is pretensioned by a spring (58) in a direction of rotation.

16. A pivoting fitting according to one of the preceding claims, **characterized in that** the first lever (2) is arranged in a rotationally fixed manner either on a pin (52, 52') or on a retaining section (51, 51') on the clamping axle (5, 5').

17. A piece of furniture (100) or motor vehicle seat with at least one pivoting fitting (1, 1') according to one of the claims 1 to 16.

18. A piece of furniture (100) or motor vehicle seat with at least two pivoting fittings (1, 1') according to claim 17, **characterized in that** in the first pivoting fitting (1, 1') the first lever (2) is arranged in a rotationally fixed manner on the pin (52, 52') of the clamping axle (5, 5') and in the second pivoting fitting (1, 1') the first lever (2) is arranged in a rotationally fixed manner on the holding section (51, 51') of the clamping axle (5, 5').

## Revendications

1. Ferrure pivotante (1, 1') comprenant un premier levier pivotant (2) qui est mobile autour d'un axe de rotation par rapport à un second levier pivotant (3), un dispositif de blocage (4, 4', 5, 5') étant prévu pour verrouiller, dans une première position de blocage la rotation du premier levier pivotant (2) par rapport au second levier pivotant (3) dans un premier sens de rotation et de permettre dans le second sens de rotation opposé à celui-ci, de façon à permettre un réglage continu de la position de blocage un élément de commutation (10) étant prévu, pour mettre hors service le dispositif de blocage (4, 4', 5, 5') afin de permettre un processus de réglage du premier levier pivotant (2) par rapport au second levier pivotant (3) dans le premier sens de rotation,
**caractérisée en ce que**
l'élément de commutation (10, 10') est réalisé sous la forme d'une goupille qui est précontrainte par un ressort (13) dans la position dans laquelle le dispositif de blocage (4, 4', 5, 5') est actif.

2. Ferrure pivotante conforme à la revendication 1,
**caractérisée en ce que**
le dispositif de blocage comporte un axe de serrage (5, 5') qui est entouré par une boucle (4, 4') pouvant être serrée autour de l'axe de serrage (5, 5').

3. Ferrure pivotante conforme à la revendication 1 ou 2,
**caractérisée en ce que**
l'élément de commutation (10, 10') est monté sur la boucle (4, 4'), et, permet, dans une première position une fixation de serrage de la boucle (4, 4') autour de l'axe de serrage (5, 5') et autorise, dans une seconde position, une rotation de la boucle (4, 4') autour de l'axe de serrage (5, 5').

4. Ferrure pivotante conforme à l'une des revendications précédentes,
**caractérisée en ce qu'**
un levier pivotant (3) est monté mobile en rotation sur un premier bras (41) de la boucle (4, 4') et vient en prise avec un second bras (42) de cette boucle (4, 4') pour la fixer sur l'axe de serrage (5, 5') dans le premier sens de rotation et la relâcher dans le second sens de rotation.

5. Ferrure pivotante conforme à l'une des revendications précédentes,
**caractérisée en ce qu'**
après un processus de réglage, l'élément de commutation (10) active le dispositif de blocage (4, 4', 5, 5') pour bloquer la rotation du premier levier pivotant (2) par rapport au second levier pivotant (3).

6. Ferrure pivotante conforme à l'une des revendications précédentes,
**caractérisée en ce qu'**
il est prévu un élément de commande (14, 14') pour actionner l'élément de commutation (10, 10').

7. Ferrure pivotante conforme à la revendication 6,
**caractérisée en ce que**
l'élément de commande (14, 14') est au moins par segment mobile en rotation avec le premier levier pivotant ou le second levier pivotant (2, 3).

8. Ferrure pivotante conforme à la revendication 6 ou 7,
**caractérisée en ce que**
l'élément de commande (14, 14') est couplé à l'un des leviers pivotants (2, 3) par un accouplement.

9. Ferrure pivotante conforme à l'une des revendications 6 à 8,
**caractérisée en ce que**
l'élément de commande (14, 14') est couplé au premier levier pivotant (2) par l'accouplement alors que le second levier pivotant (3) est monté mobile en rotation sur la boucle (4, 4').

10. Ferrure pivotante conforme à l'une des revendications précédentes,
**caractérisée en ce que**
l'élément de commutation (10, 10') peut être fixé avec serrage dans la position permettant la mise hors service du dispositif de blocage (4, 4', 5, 5').

11. Ferrure pivotante conforme à l'une des revendications 6 à 9,
**caractérisée en ce que**
l'élément de commande (14, 14') comporte une rampe d'entrée (25, 25') pour permettre d'actionner l'élément de commutation (10, 10') lors d'une rotation.

12. Ferrure pivotante conforme à l'une des revendications précédentes,
**caractérisée en ce que**
sur le second levier pivotant (3) est formée une saillie (7) qui vient en prise dans un logement (46) du second bras (42) de la boucle (4, 4'), et, lors d'une rotation du premier levier pivotant (2) par rapport au second levier pivotant (3) dans le premier sens de rotation la saillie (7) déplace le second bras (42) de la boucle (4, 4') par rapport au premier bras (41) pour fixer la boucle (4, 4') avec serrage sur l'axe de serrage (5, 5').

13. Ferrure pivotante conforme à l'une des revendications précédentes,
**caractérisée en ce que**
la plage de rotation de l'élément de commande (14') est limité par une ou par deux butée(s) (56, 57).

14. Ferrure pivotante conforme à l'une des revendications précédentes,
**caractérisée en ce que**
le second levier pivotant (3) est maintenu mobile en rotation dans un logement en forme de fente (62) de la boucle (4').

15. Ferrure pivotante conforme à la revendication 13,
**caractérisée en ce que**
l'élément de commande (14') est précontraint par un ressort (58) dans un sens de rotation.

16. Ferrure pivotante conforme à l'une des revendications précédentes,
**caractérisée en ce que**
le premier levier (2) est monté solidairement en rotation sur une broche (52, 52') ou sur un segment de retenue (51, 51') de l'axe de serrage (5, 5').

17. Meuble (100) ou siège de véhicule équipé d'au moins une ferrure pivotante (1, 1') conforme à l'une des revendications 1 à 16.

18. Meuble (100) ou siège de véhicule équipé d'au moins deux ferrures pivotantes (1, 1') conforme à la revendication 17,
**caractérisé en ce que**
dans le cas de la première ferrure pivotante (1, 1'), le premier levier (2) est monté solidairement en rotation sur la broche (52, 52') de l'axe de serrage (5, 5'), et, dans le cas de la seconde ferrure pivotante (1, 1'), le premier levier (2) est monté solidairement en rotation sur le segment de retenue (51, 51') de l'axe de serrage (5, 5').
